# EUROPÄISCHE PATENTSCHRIFT

(11) **EP 0 418 467 B1**
(45) Veröffentlichungstag und Bekanntmachung des Hinweises auf die Patenterteilung: **16.06.1993**
(21) Anmeldenummer: 90108168.7
(22) Anmeldetag: 28.04.1990
(51) Int. Cl.: F41A 9/69

(54) **Schachtmagazin für modulare Treibladung**
Compartment magazine for modular propellant charges
Magasin de puits pour douilles modulaires

(30) Priorität: 19.09.1989 DE 3931192
(43) Veröffentlichungstag der Anmeldung: 27.03.1991
(73) Patentinhaber: Rheinmetall GmbH, 40880 Ratingen (DE)
(72) Erfinder: Grabner, Dieter, D-4156 Willich 1 (DE)

(56) Entgegenhaltungen:
- EP-A- 0 207 033
- DE-A- 3 437 588
- GB-A- 1 138 286
- US-A- 4 388 854

## Beschreibung

Die Erfindung betrifft ein Schachtmagazin für modulare Treibladung nach den im Oberbegriff des Patentanspruchs 1 angegebenen Merkmalen.

Aus der DE 34 37 588 A1 ist ein Schachtmagazin bekannt, bei dem die Treibladungsmodule beispielsweise über eine schiefe Ebene in die Entnahmeposition geführt werden. Um eine Abhängigkeit dieses Treibladungsmodultransportes von einer Fahrzeugschräglage zu vermeiden, ist es notwendig, den Nutzraum und somit die Packungsdichte durch eine raumzehrende Neigung der schiefen Ebene einzuschränken.

Aus der gleichen Druckschrift ist es des weiteren bekannt, den Treibladungsmodultransport innerhalb des Magazins über einen aufwendigen Hebelmechanismus zu steuern, wobei jeweils ein Hebel einem auf der schiefen Ebene gelagerten Treibladungsmodul zugeordnet ist. Dadurch, daß diese einzelnen Hebel Sperr- und Transportfunktion für die Treibladungsmodule ausführen müssen, ist kein gleichzeitiger, sondern nur ein nacheinander durchzuführender Quertransport der auf dem Magazinboden befindlichen Treibladungsmodule bis in eine Sammelrinne möglich.

Aufgabe der Erfindung ist es, ein Schachtmagazin für modulare Treibladung mit einer erhöhten Packungsdichte und einer einfachen sowie schnellen Transportmöglichkeit der im Schachtmagazin gelagerten Treibladungsmodule in eine Entnahmeposition zu schaffen.

Gelöst wird diese Aufgabe durch die im kennzeichnenden Teil des Patentanspruchs 1 angegebenen Merkmale.

Vorteilhafte Ausgestaltungen der Erfindung gehen aus den Merkmalen der Unteransprüche hervor.

Dadurch, daß erfindungsgemäß der Magazinboden rechtwinklig zu den Magazinschächten angeordnet ist und die Zuführung der gelagerten Treibladungsmodule unabhängig von einer schiefen Ebene eines Magazinbodens erfolgt, können alle senkrechten Magazinschächte die gleiche Anzahl Treibladungsmodule aufnehmen, wodurch das Totvolumen des gesamten Magazins verringert und die Packungsdichte vorteilhaft erhöht wird.

Durch einen über die gesamte Magazinbreite reichenden Querschieber können des weiteren auf einfache und zeitsparende Weise alle auf dem Magazinboden befindlichen Treibladungsmodule gleichzeitig verschoben und intermittierend in eine Sammelrinne transportiert werden.

Der Querschieber wird des weiteren vorteilhaft von nur einem einzigen Antriebsaggregat über eine Synchronsteuerung beidseits des Magazins quer zu den eingelagerten Treibladungsmodulen formschlüssig angetrieben, so daß alle auf dem Magazinboden befindlichen Treibladungsmodule parallel und reihenweise in die Sammelrinne transportiert werden können.

Der Quertransport der Treibladungsmodule in die Sammelrinne erfolgt sicher in jeder Fahrzeuglage, zumal die von dem Querschieber zu verschiebenden Treibladungsmodule, bevor sie in die Sammelrinne gelangen können, unmittelbar vor der Sammelrinne durch eine Halteklappe in ihrer Lage gehalten werden.

Nach einem weiteren Ausgestaltungsmerkmal enthält jeweils eine Wand eines Magazinschachtes unterhalb der untersten Modulreihe einen Sperrhebel, wodurch alle in den untersten Schachtreihen befindlichen Treibladungsmodule gleichzeitig auf den Magazinboden für den anschließenden Querverschub fallen können.

Nach einem weiteren Ausgestaltungsmerkmal befindet sich die Sammelrinne unterhalb der vorderen senkrechten Magazinschachtreihe, wodurch die Zeit während der Zurückbewegung des Querschiebers durch eine unmittelbare Zuführung der untersten Treibladungsmodulreihe aus dem vorderen Schacht in die Sammelrinne genutzt werden kann.

Ein anderes Ausgestaltungsmerkmal verdeutlicht, daß jedes innerhalb eines Schachtes befindliche Treibladungsmodul oberhalb durch eine in Entleerungsrichtung nachgiebige Sperre fixiert ist, wodurch jedes Treibladungsmodul auf drei Seiten, also oberhalb, seitlich und nach unten stabil abgestützt ist und eine sichere Anordnung, insbesondere während der Fahrt gewährleistet ist.

Die Erfindung wird anhand eines Ausführungsbeispieles des näheren erläutert.

Es zeigt:
- Figur 1: das Schachtmagazin in einer perspektivischen Ansicht,
- Figur 2: eine Vorderansicht des Schachtmagazins.

Das in den Figuren 1 und 2 dargestellte Schachtmagazin 10 bildet bei größtmöglicher Ladekapazität eine Systemkomponente zur Realisierung eines schnellen, sicheren und vollautomatischen Ladevorganges von modularer Treibladung 12 aus einer Bevorratungsposition eines Schachtmagazins 10 bis hin zu einem nicht dargestellten Waffenrohr bzw. in den Ladungsraum dieses Waffenrohres.

Das Schachtmagazin 10 ist vorzugsweise in einem nicht dargestellten Turm eines Panzerfahrzeuges angeordnet, von wo aus die bevorrateten Treibladungsmodule 12 über nicht zur Erfindung gehörenden automatisch steuerbaren Zuführeinheiten dem Waffenrohr zugeführt werden.

Das dargestellte Schachtmagazin 10 enthält zur Aufnahme der Treibladungsmodule 12 vorzugsweise acht parallel nebeneinander angeordnete Magazinschächte 11, die durch senkrechte Schachtwände 16 voneinander getrennt werden. Die Schachtwände 16 reichen nicht bis zum Magazinboden 18, sondern sie gestatten einen freien Durchgang 19 zur Zuführung der Treibladungsmodule 12 in eine Sammelrinne 20, die sich am unteren Ende der vorderen Magazinstirnseite befindet.

Der Magazinboden 18 ist in Zuführrichtung 22 der Treibladungsmodule 12 rechtwinklig zu den Schachtwänden 16 angeordnet, so daß alle Magazinschächte 11 die gleiche Modulanzahl aufnehmen können, die in horizontalen Reihen 14 jeweils übereinander gestapelte Schachtreihen 24, 24' bilden.

Zur Zuführung fallen die Treibladungsmodule 12 der in der untersten Ebene befindlichen Treibladungsmodulreihen 14 zunächst in die Richtung 30 auf den Magazinboden 18, von wo aus sie von einem automatisch antreibbaren Querschieber 26 reihenweise der Sammelrinne 20 zugeführt werden.

Der Querschieber 26 ist schachtparallel angeordnet, und besteht aus einem über die Magazinbreite b hinausragenden Joch, das auf beiden Magazinseiten mit einer elektrisch steuerbaren Antriebseinheit 28 formschlüssig verbunden ist. Die Antriebseinheit 28 besteht aus wenigstens einem Motor 32, der als Elektro- oder als Hydraulikmotor ausgeführt sein kann, einem daran angeschlossenen Getriebe 34 und jeweils einer auf jeder Magazinlängsseite 36, 37 mit dem Getriebe verbundenen Gewindespindel 38, 39, wobei jede Gewindespindel 38, 39 in ein endseitig am Querschieber 26 angeordnetes Innengewinde 40 eingreift. Zur Gewährleistung einer synchronen Drehbewegung 41 ist die auf der Magazinlängsseite 37 befindliche Gewindespindel 39 über eine mit dem Getriebe 34 verbundene Welle 35 und ein nicht dargestelltes Umlenkgetriebe verbunden. Die Antriebsweise des Querschiebers 26 gewährleistet durch den Gewindespindelantrieb eine präzise intermittierenden Vortransport der auf dem Magazinboden 18 befindlichen Treibladungsmodule in die Zuführrichtung 22.

Die Treibladungsmodule 12 werden innerhalb der Magazinschächte 11 in der unteren Richtung 30 durch Sperrklappen 42 gehalten, welche unterhalb der untersten Modulreihe 14 an jeweils einer Schachtwand 16 eines Schachtes 11 befestigt sind. Die Sperrklappen 42 sind steuerbar und können, wenn der Querschieber 26 sich in seiner Ausgangsposition zurückbewegt hat, gemeinsam geöffnet werden. Dadurch stehen alle jeweils in der unteren Ebene befindlichen Modulreihen 14 für den Querverschub in die Sammelrinne 20 bereit. Die Klappen 42 bestimmen des weiteren maßgeblich den Freigang der Treibladungsmodule 12 innerhalb eines Magazinschachtes 11, weshalb sie raumsparend innerhalb der Schachtwände 16 befestigt sind.

Zur Überbrückung der während des Schieberrücklaufs entstehenden Ausfallzeit ist der vordere Magazinschacht 24 als Pufferschacht ausgebildet. Er ist unmittelbar oberhalb der Sammelrinne 20 angeordnet und wird dann jeweils über eine Klappe 42 gesteuert entleert, wenn der Querschieber 26 sich in seine Ausgangsposition zurückbewegt.

Damit in Zuführrichtung 22 die Treibladungsmodule 12 nicht unkontrolliert in die Sammelrinne 20 fallen, sondern gesteuert zugeführt werden können, enthält die zwischen der vordersten Magazinreihe 24 und der benachbarten Magazinreihe 24' angeordnete Schachtwand 16 zusätzlich eine nachgiebige Halteklappe 44. Diese Halteklappe kann in nicht dargestellter Weise federbelastet sein und während des Querverschubes der Treibladungsmodule 12 wegschwenken, jedoch nach dem Austreten der vorderen Modulreihe in die Sammelrinne 20 wieder zurückfedern und die Haltefunktion durchführen.

Damit beispielsweise während der Fahrt ein Springen der im Schachtmagazin 10 befindlichen Treibladungsmodule 12 verhindert wird, sind an jeweils einer Wand 16 eines jeden Schachtes 11, oberhalb eines jeden Moduls 12 bzw. der Modulreihen 14, in Entleerungsrichtung 30 nachgiebige Sperren 46 angeordnet. Die Treibladungsmodule 12 werden somit nicht nur von unten durch die Sperrklappe 42 und seitlich durch die Schachtwände 16, sondern auch nach oben durch die Sperren 46 sicher gehalten. Die Sperren 46 gewährleisten nach Entnahme der untersten Treibladungsmodulebene ein Nachrutschen der Treibladungsmodule durch das Moduleigengewicht. Die Sperren 46 sind federbelastet (nicht dargestellt) und sind ebenfalls raumsparend innerhalb der Kontur der Schachtwand 16 gelagert.

### Bezugszeichen-Liste

- 10: Schachtmagazin
- 11: Schacht
- 12: Treibladung
- 14: Reihe
- 16: Schachtwand
- 18: Magazinboden
- 19: Durchgang
- 20: Sammelrinne
- 22: Zuführrichtung
- 24: Reihe
- 24': Reihe
- 26: Querschieber
- 28: Antriebseinheit
- 30: Richtung
- 32: Motor
- 34: Getriebe
- 35: Welle
- 36: Magazinseite
- 37: Magazinseite
- 38: Gewindespindel
- 39: Gewindespindel
- 40: Innengewinde
- 41: Drehbewegung
- 42: Klappe
- 44: Klappe
- 46: Sperre

- b: Breite

## Patentansprüche

1. Schachtmagazin für modulare Treibladung (12) mit senkrechten Schachtwänden (16) zur Bevorratung übereinander gestapelter Treibladungsmodulreihen (14) und einem über dem Magazinboden (18) von den Schachtwänden (16) gebildeten Durchgang (19) für eine Zuführung der Treibladungsmodule (12) quer zu ihren Reihen (14) in eine Sammelrinne (20),
**gekennzeichnet durch** folgende Merkmale:
a) der Magazinboden (18) ist in Zuführrichtung (22) der Treibladungsmodule (12) rechtwinklig zu den Schachtwänden (16) angeordnet,
b) in dem über dem Magazinboden (18) befindlichen Durchgang (19) ist ein automatisch antreibbarer Querschieber (26) für die Zuführung der Treibladungsmodule (12) in die Sammelrinne (20) angeordnet.

2. Schachtmagazin nach Anspruch 1,
**dadurch gekennzeichnet**, daß der Querschieber (26) aus einem schachtparallel angeordneten und über die Magazinbreite (b) hinausgehenden Joch besteht, das auf beiden Magazinseiten mit einer elektrisch steuerbaren Antriebseinheit (28) formschlüssig verbunden ist.

3. Schachtmagazin nach Anspruch 1 und 2,
**dadurch gekennzeichnet**, daß die Antriebseinheit (28) aus wenigstens einem Motor (32), einem daran angeschlossenen Getriebe (34) und jeweils einer auf jeder Magazinlängsseite (36, 37) mit dem Getriebe verbundenen Gewindespindel (38, 39) besteht, wobei jede Gewindespindel (38, 39) in ein endseitig am Querschieber angeordnetes Innengewinde (40) eingreift.

4. Schachtmagazin nach einem der Ansprüche 1 bis 3,
**dadurch gekennzeichnet**, daß an jeweils einer Wand (16) eines Schachtes unterhalb der untersten Modulreihe (14) eine Sperrklappe (42) vorgesehen ist.

5. Schachtmagazin nach einem der Ansprüche 1 bis 4,
**dadurch gekennzeichnet**, daß die Sammelrinne (20) unterhalb der vordersten senkrechten Magazinschachtreihe (24) angeordnet ist.

6. Schachtmagazin nach einem der Ansprüche 1 bis 5,
**dadurch gekennzeichnet**, daß die zwischen der vordersten Magazinreihe (24) und der benachbarten Magazinreihe (24') angeordnete Schachtwand (16) mit einer Halteklappe (44) für die von dem Querschieber (26) in die Sammelrinne (20) verschiebbaren Treibladungsmodule (12) ausgerüstet ist.

7. Schachtmagazin nach einem der Ansprüche 1 bis 6,
**dadurch gekennzeichnet**, daß an jeweils einer Wand (16) eines jeden Schachtes (11) oberhalb eines jeden Moduls (12) in Entleerrichtung (30) nachgiebige Sperren (46) vorgesehen sind.

## Claims

1. Shaft magazine for modular propellant charges (12) with vertical shaft walls (16) for the storage of propellant charge module rows (14) stacked one above the other and with a passage which is formed above the magazine base (18) by the shaft walls (16) and which serves to feed the propellant charge modules (12) transversally to the rows (14) into a collecting channel (20), characterised by the following features:
(a) the magazine base (18) is positioned, in the direction of feed (22) of the propellant charge modules (12), at right angles to the shaft walls (16),
(b) in the passage (19) situated above the magazine base (18) an automatically movable transverse slide device (26) is provided for feeding the propellant charge modules (12) into the collecting channel (20).

2. Shaft magazine in accordance with Claim 1, characterised by the fact that the transverse slide device (26) consists of a yoke which is parallel to the shaft and continues beyond the width (b) of the magazine and which is connected on both sides of the magazine with an electrically controllable driving unit (28) by a mechanical interlock connection.

3. Shaft magazine in accordance with Claims 1 and 2, characterised by the fact that the driving unit (28) consists of at least one motor (32), a gearing (34) connected thereto and a threaded spindle (38,39) connected, on each longitudinal side (36,37) of the magazine with the gearing, each threaded spindle (38,39) engaging an internal threading (40) provided on the end of the transverse slide device.

4. Shaft magazine in accordance with any one of Claims 1 to 3, characterised by the fact that a catch flap (42) is provided on each wall (16) of a shaft underneath the bottom row of modules (14).

5. Shaft magazine in accordance with any one of Claims 1 to 4, characterised by the fact that the collecting channel (20) is positioned underneath the foremost vertical magazine shaft row (24).

6. Shaft magazine in accordance with any one of Claims 1 to 5, characterised by the fact that the shaft wall (16) situated between the foremost magazine row (24) and the adjacent magazine row (24') is fitted with a retaining flap (44) for the propellant charge modules (12) transportable by the transverse slide device (26) into the collecting chamber (20).

7. Shaft magazine in accordance with any one of Claims 1 to 6, characterised by the fact that locking devices (46) which yield in the discharge direction are provided on each wall (16) of each shaft (11), above each module.

## Revendications

1. Magasin à compartiments pour charge propulsive (2) modulaire, avec des parois verticales (16), pour le stockage de rangées de modules de charge propulsive (14) empilées les unes sur les autres et avec un passage (19) formé au-dessus du fond (18) du magasin par les parois (16), pour l'acheminement des modules de charge propulsive (12), transversalement à leurs rangées (14), dans une rigole de collecte (20), caractérisé par les caractéristiques suivantes :
a) le fond (18) du magasin est perpendiculaire, dans la direction d'acheminement (22) des modules de charge propulsive (12), aux parois (16) des compartiments,
b) dans le passage (19), se trouvant au-dessus du fond (18) du magasin, il est prévu un pousseur transversal (26), à entraînement automatique, pour l'acheminement des modules de charge propulsive (12) vers la rigole de collecte (20).

2. Magasin à compartiments selon la revendication 1, caractérisé en ce que le pousseur transversal (26) est constitué d'une traverse disposée parallèlement aux compartiments et s'étendant sur la largeur (b) du magasin, laquelle traverse est assemblée par concordance de forme, sur les deux côtés du magasin, avec une unité d'entraînement (28) à commande électrique.

3. Magasin à compartiments selon les revendications 1 et 2, caractérisé en ce que l'unité d'entraînement (28) est constituée d'au moins un moteur (32), d'une transmission (34) qui lui est raccordée et sur chacun des grands côtés (36, 37) du magasin, d'une broche filetée (38, 39) reliée à la transmission, chaque broche filetée (38, 39) s'engageant dans un taraudage (40) pratiqué à l'extrémité du pousseur transversal.

4. Magasin à compartiments selon l'une des revendications 1 à 3, caractérisé en ce qu'il est prévu une trappe de fermeture (42) sur une paroi (16) d'un compartiment, au-dessous de la rangée de modules (14) la plus basse.

5. Magasin à compartiments selon l'une des revendications 1 à 4, caractérisé en ce que la rigole de collecte (20) est située au-dessous de la rangée de compartiments (24) verticale la plus basse du magasin.

6. Magasin à compartiments selon l'une des revendications 1 à 5, caractérisé en ce que la paroi de compartiment (16), située entre la rangée (24) la plus en avant du magasin et la rangée (24') voisine, est équipée d'une trappe de retenue (44) pour les modules de charge propulsive (12) poussés par le pousseur transversal (26) dans la rigole de collecte (20).

7. Magasin à compartiments selon l'une des revendications 1 à 6, caractérisé en ce qu'il est prévu des dispositifs de blocage (46) souples, sur une paroi (16) de chaque compartiment (11), au-dessus de chaque module (12) dans le sens du vidage (30).
